# FASCICULE DE BREVET EUROPEEN

(11) **EP 0 938 627 B1**
(45) Date de publication et mention de la délivrance du brevet: **13.08.2003**
(21) Numéro de dépôt: 97945914.6
(22) Date de dépôt: 13.11.1997
(51) Int. Cl.: F02B 73/00, F01B 31/24

(54) **MOTEUR A COMBUSTION INTERNE**
BRENNKRAFTMASCHINE
INTERNAL COMBUSTION ENGINE

(30) Priorité: 14.11.1996 FR 9614109
(43) Date de publication de la demande: 01.09.1999
(73) Titulaire: Desclaux, Michel, 31810 Venerque (FR); Pigot, Xavier, 31000 Toulouse (FR)
(72) Inventeur: Desclaux, Michel, 31810 Venerque (FR)
(74) Mandataire: Morelle, Guy Georges Alain
(86) Numéro de dépôt international: FR9702035
(87) Numéro de publication internationale: WO98021458

(56) Documents cités:
- EP-A- 0 316 286
- DE-A- 2 645 279
- FR-A- 1 544 031
- US-A- 1 627 108

## Description

La présente invention se rapporte aux moteurs à combustion interne comportant au moins un premier vilebrequin lié à un arbre de sortie du moteur au moyen d'une première liaison en rotation, un deuxième vilebrequin lié à l'arbre de sortie du moteur au moyen d'une deuxième liaison en rotation, et concerne plus particulièrement les moteurs destinés à équiper des ultralégers motorisés (U.L.M.), des autogires, des avions légers amateurs, des aéroglisseurs, des hydroglisseurs, des drones, ou analogues.

Un problème primordial dans ce type d'application en cas de dysfonctionnement moteur est d'assurer malgré tout la sécurité des pilotes et passagers éventuels, et de permettre à ceux-ci de d'atteindre un point d'arrêt avec un maximum de sécurité. Un autre problème est d'éviter la destruction de matériels en raison d'incidents ou d'accidents provoqués directement ou indirectement par des dysfonctionnements moteur. En conséquence, une motorisation pour de telles applications doit être très fiable et robuste, et rester toutefois légère, puissante, et pratique.

Le document EP 0316 286 décrit un groupe moteur pour avion ultraléger, comprenant un bloc moteur portant au moins une paire d'unités motrices autonomes, avec des arbres d'entraînement connectés de manière indépendante à un arbre de sortie commun aux moyens d'unités de transmission unidirectionnelles, comprenant chacune une roue libre, disposées pour coupler l'arbre de sortie et les arbres d'entraînement en rotation uniquement quand les unités motrices respectives sont en condition de fonctionnement.

Un tel groupe moteur, en raison des transmissions unidirectionnelles, présente l'inconvénient majeur de ne pas pouvoir garantir un calage angulaire prédéterminé et nécessaire des unités motrices entre elles par rapport à l'arbre de sortie, par exemple 180° pour deux unités, 120° pour trois, etc, pour assurer une répartition équilibrée des efforts sur l'arbre de sortie, et donc un fonctionnement correct du groupe moteur. En outre, un tel groupe moteur ne permet pas d'utiliser l'arbre de sortie pour transmettre un mouvement de rotation aux unités motrices, par exemple grâce à l'inertie de l'arbre de sortie et de l'hélice montée dessus, ou pour effectuer un démarrage du groupe moteur à partir de l'arbre de sortie. De plus, un tel groupe moteur présente l'inconvénient de nécessiter autant de dispositifs à roue libre qu'il y a d'unités motrices, un tel dispositif étant notamment particulièrement encombrant ; dans le cas du document référencé, les roues libres sont placées sur l'arbre de sortie les unes derrière les autres, entraînant de ce fait un encombrement axial du groupe moteur et un porte-à-faux d'arbre d'hélice très importants.

La présente invention a pour objet de proposer une solution aux problèmes ci-dessus et d'apporter d'autres avantages. Plus précisément, elle consiste en un moteur à combustion interne comportant au moins un premier vilebrequin lié à un arbre de sortie dudit moteur au moyen d'une première liaison en rotation, un deuxième vilebrequin lié au dit arbre de sortie du moteur au moyen d'une deuxième liaison en rotation, caractérisé en ce que ladite première liaison en rotation est réversible et comprend une première roue d'entraînement liée de manière complète en rotation au dit premier vilebrequin par l'intermédiaire d'une première liaison par obstacle apte à transmettre un effort moteur issu dudit premier vilebrequin vers ledit arbre de sortie et capable de se rompre, lors d'un dysfonctionnement entraînant une immobilisation dudit premier vilebrequin, sous un effort inférieur ou égal à l'effort nécessaire à l'immobilisation dudit premier vilebrequin, et en ce que ladite deuxième liaison en rotation est réversible et comprend une deuxième roue d'entraînement liée de manière complète en rotation au dit deuxième vilebrequin par l'intermédiaire d'une deuxième liaison par obstacle apte à transmettre un effort moteur issu dudit deuxième vilebrequin vers ledit arbre de sortie et capable de se rompre, lors d'un dysfonctionnement entraînant une immobilisation dudit deuxième vilebrequin, sous un effort inférieur ou égal à l'effort nécessaire à l'immobilisation dudit deuxième vilebrequin.

Le moteur selon l'invention peut fonctionner malgré l'immobilisation d'un vilebrequin au moins, par l'intermédiaire d'une rupture contrôlée de la liaison liant l'arbre de sortie au vilebrequin immobilisé ou qui destiné à s'immobiliser à la suite d'un dysfonctionnement, par exemple un serrage de piston. Dans un moteur selon l'invention destiné à équiper un U.L.M. ou analogue par exemple, l'arbre de sortie qui est solidaire de l'hélice, pourra continuer à tourner malgré l'immobilisation d'un vilebrequin, sous l'effet du couple moteur fourni par le ou les vilebrequins moteurs non immobilisés. Ainsi, l'U.L.M. ou analogue pourra gagner un point d'atterrissage en toute sécurité, au lieu d'être soumis aux aléas du vol plané dans le cas de l'U.L.M. ou à la chute dans le cas d'un autogire par exemple. Il est à noter que le moteur selon l'invention peut comprendre avantageusement plus de deux vilebrequins.

Selon une caractéristique avantageuse, le moteur selon l'invention comprend au moins un troisième vilebrequin, une troisième liaison en rotation, une troisième roue d'entraînement, une troisième liaison par obstacle.

Cette caractéristique concerne un moteur à trois vilebrequins chacun lié à l'arbre de sortie par l'intermédiaire d'une liaison par obstacle capable de se rompre. Dans le cas d'une immobilisation de n'importe lequel des vilebrequins, le moteur continue à fonctionner sur les deux autres vilebrequins, le vilebrequin immobilisé étant débrayé de l'arbre de sortie par la rupture de la liaison par obstacle concernée.

L'invention sera mieux comprise et d'autres caractéristiques et avantages apparaîtront à la lecture qui suit d'un exemple de mode de réalisation d'un moteur selon l'invention, accompagnée des dessins annexés, exemple donné à titre d'illustration et sans qu'aucune interprétation restrictive de l'invention ne puisse en être tirée.

La figure 1 montre une vue de face partielle éclatée de l'exemple de mode de réalisation d'un moteur selon l'invention.

La figure 2 montre une vue partielle en coupe suivant la ligne I-I de la figure 1.

La figure 3 montre un détail agrandi de la figure 2, plus particulièrement relatif à la liaison par obstacle.

Les figures 4 et 5 montrent un même élément isolé de la figure 2, en perspective pour la figure 4 et en vue de derrière pour la figure 5.

Les figures 6 et 7 montrent un même élément isolé de la figure 1, en perspective pour la figure 6 et en vue de côté pour la figure 5.

Le moteur 1 représenté sur la figure 1 est un moteur à combustion interne à trois cylindres 2, 3, 4 placés en étoile (non représentés), deux temps, notamment approprié pour équiper les machines énoncées plus haut. A chaque cylindre 2, 3, 4 correspond un vilebrequin 5, 6, 7 respectif. Le moteur 1 représenté sur les figures 1 et 2 comprend un premier 5 vilebrequin lié à un arbre de sortie 8 du moteur au moyen d'une première liaison en rotation, un deuxième 6 vilebrequin lié à l'arbre de sortie 8 du moteur au moyen d'une deuxième liaison en rotation, un troisième 7 vilebrequin lié à l'arbre de sortie 8 du moteur au moyen d'une troisième liaison en rotation. Les premier 5, deuxième 6, et troisième 7 vilebrequins sont guidés en rotation dans un carter 9 selon tout moyen connu, par exemple au moyen de roulements 10 comme représenté sur la figure 2. Il est à noter que la figure 2 correspond à une coupe selon le premier cylindre 2, suivant la ligne I-I de la figure 1, mais peut correspondre indifféremment à la coupe similaire selon l'un quelconque des deux autres cylindres 3 et 4. L'arbre de sortie 8 est l'arbre moteur sur lequel la puissance du moteur est récupérée, et porte une hélice (non représentée) dans l'exemple.

La première liaison en rotation est réversible et comprend une première 11 roue d'entraînement liée de manière complète en rotation au premier 5 vilebrequin par l'intermédiaire d'une première liaison par obstacle apte à transmettre un effort moteur issu du premier 5 vilebrequin vers l'arbre de sortie 8 et capable de se rompre, lors d'un dysfonctionnement entraînant une immobilisation du premier 5 vilebrequin, sous un effort inférieur ou égal à l'effort nécessaire à l'immobilisation du premier 5 vilebrequin. La deuxième liaison en rotation est réversible et comprend une deuxième 25 roue d'entraînement liée de manière complète en rotation au deuxième 6 vilebrequin par l'intermédiaire d'une deuxième liaison par obstacle apte à transmettre un effort moteur issu du deuxième 6 vilebrequin vers l'arbre de sortie 8 et capable de se rompre, lors d'un dysfonctionnement entraînant une immobilisation du deuxième 6 vilebrequin, sous un effort inférieur ou égal à l'effort nécessaire à l'immobilisation du deuxième 6 vilebrequin. La troisième liaison en rotation est réversible et comprend une troisième 26 roue d'entraînement liée de manière complète en rotation au troisième 7 vilebrequin par l'intermédiaire d'une troisième liaison par obstacle apte à transmettre un effort moteur issu du troisième vilebrequin vers l'arbre de sortie 8 et capable de se rompre, lors d'un dysfonctionnement entraînant une immobilisation du troisième 7 vilebrequin, sous un effort inférieur ou égal à l'effort nécessaire à l'immobilisation du troisième 7 vilebrequin.

Les première, deuxième, et troisième liaisons en rotation sont avantageusement des liaisons par engrenage, comme représenté sur les figures 1 à 3.

De manière avantageuse, les première 11, deuxième 25, et troisième 26 roues d'entraînement, sont en prise sur une quatrième 12 roue entraînée liée de manière complète en rotation à l'arbre de sortie 8, selon tout moyen connu, par exemple par une clavette 30, comme représenté sur les figures 1 et 2.

On remarquera que le moteur représenté sur les figures 1 et 2 permet avantageusement un montage dans lequel les première 11, deuxième 25, troisième 26 roues d'entraînement, et quatrième 12 roue entraînée sont sensiblement ou exactement situées dans un même plan, les première 11, deuxième 25, et troisième 26 roues d'entraînement solidaires respectivement des premier 5, deuxième 6, et troisième 7 vilebrequins étant en prise sur la circonférence de la quatrième 12 roue entraînée selon un décalage angulaire, par exemple égal à 120° dans le cas du moteur à trois cylindres en étoile, comme représenté sur la figure 1. Ainsi, le moteur selon l'invention possède une compacité fonctionnelle longitudinale importante, une simplicité et une rationalité de la transmission du mouvement, permettant une réduction de l'encombrement et du poids du moteur, et une augmentation de la fiabilité.

Il est à noter que dans la partie de description qui suit, il ne sera décrit que la première liaison par obstacle, les deuxième et troisième liaisons par obstacle étant avantageusement similaires à la première liaison par obstacle. Par ailleurs, chacune des trois liaisons par obstacle a pour fonction de transmettre l'effort moteur du vilebrequin concerné à l'arbre de sortie tout en permettant une rupture de la liaison en rotation entre ce vilebrequin et l'arbre de sortie en cas d'immobilisation de ce vilebrequin par suite par exemple d'un serrage du piston actionnant le vilebrequin concerné. Plusieurs pistons peuvent actionner un même vilebrequin, le cas échéant. Ainsi, le serrage d'un piston par exemple, autorise le fonctionnement du moteur sur les deux cylindres restant, grâce au débrayage du vilebrequin immobilisé, ce qui confère au moteur selon l'invention une grande sécurité de fonctionnement.

La première liaison par obstacle comprend au moins une cheville 13 de cisaillement. La cheville 13 peut être remplacée par une clavette de cisaillement (non représentée) ou analogue, et ses dimensions et matériau seront avantageusement choisis, lorsque la ou les chevilles constituent le seul obstacle de la liaison par obstacle, de manière que la ou les sections de cisaillement, au nombre de deux dans l'exemple des figures, résistent à la transmission de l'effort moteur maximal du vilebrequin concerné en fonctionnement normal du moteur, et seront également choisis de manière que la ou les chevilles se cisaillent sous un effort inférieur ou égal à l'effort nécessaire à l'immobilisation du vilebrequin concerné lorsque le moteur est en fonctionnement.

Comme représenté sur la figure 3, la première liaison par obstacle comprend une première cheville 13, ou analogue, de cisaillement, et comprend avantageusement additionnellement une première butée 14 d'entraînement apte à transmettre l'effort moteur issu du premier 5 vilebrequin vers l'arbre de sortie. La première butée 14 a pour but essentiel d'éviter que l'effort moteur ne soit transmis par la cheville de cisaillement, et que la cheville de cisaillement soit utilisée uniquement lorsque le vilebrequin oppose une résistance à l'arbre de sortie. Ainsi, les dimensions et le matériau de la cheville seront choisis de manière que celle-ci puisse se cisailler sous un effort inférieur ou égal à l'effort nécessaire à l'immobilisation du premier 5 vilebrequin lorsque le moteur est en fonctionnement, la cheville devant bien évidemment résister à l'effort résistant maximal que peut opposer le vilebrequin à l'arbre de sortie en fonctionnement normal du moteur. Il est à noter que sur la figure 3, les éléments de carter n'ont pas été représentés, les éléments représentés n'étant pas en coupe.

La première butée 14 d'entraînement comprend avantageusement au moins une dent asymétrique 15 maintenue en prise dans un logement en creux 16 de forme complémentaire, au moyen de la cheville 13, clavette, ou analogue, de cisaillement, comme représenté sur la figure 3.

La dent asymétrique 15 comprend de préférence une première face 17 apte à transmettre l'effort moteur et une deuxième face 18 opposée à la première face 17, permettant d'éviter une mise en prise de la dent asymétrique 15 dans le logement en creux 16 en cas de rupture de la cheville 13, clavette, ou analogue, de cisaillement. La première face 17 est de préférence comprise dans un plan passant par l'axe de rotation du vilebrequin concerné de manière que l'effort transmis soit perpendiculaire à la face 17, et la deuxième face 18 de la dent asymétrique 15 possède avantageusement une inclinaison appropriée, comme représenté sur la figure 3, de manière que la dent 15 soit chassée du logement 16 lors de la rupture de la cheville 13, et ne puisse s'y réintroduire.

Il est à noter que la présence de la butée d'entraînement introduit, par la deuxième face 18 inclinée de la dent 15, une composante axiale et des frottements supplémentaires pour la rupture de la cheville 13, qui doivent être pris en compte dans la détermination du matériau et des dimensions de la cheville 13 selon tout moyen connu, méthode de calcul ou expérimentale par exemple.

La première butée 14 d'entraînement comprend avantageusement, comme représenté sur la figure 3, une pluralité de dents 15 formant une première couronne s'étendant dans un premier plan perpendiculaire à un axe longitudinal du premier 5 vilebrequin. Les dents de la couronne sont de préférence identiques à celle décrite ci-dessus. La pluralité de dents permets de répartir régulièrement la pression de manière circonférentielle sur le premier 5 vilebrequin et la première 11 roue d'entraînement, et de réduire en conséquence les dimensions de cette butée 14 d'entraînement. Les dents de la couronne peuvent être réalisées sur la roue 11, les logements en creux correspondant étant alors réalisés sur le vilebrequin 5, ou inversement.

Les figures 4 et 5 montrent la roue 11 seule, isolée de la liaison, à l'échelle de la figure 3, et met en évidence la couronne de dents asymétriques 15, comportant 12 dents.

Les figures 6 et 7 montrent le vilebrequin 5 seul, à l'échelle de la figure 2, et met en évidence la couronne de logements 16 complémentaires des dents asymétriques 15, comportant 12 logements. On notera également sur ces figures la présence d'un trou diamétral dans la partie cylindrique 20 pour loger la cheville 13, et d'une gorge pour loger un anneau élastique 24 comme cela sera expliqué ci-après.

Comme représenté sur les figures 3 à 5, la première roue d'entraînement 11 possède un alésage 19 permettant un centrage de celle-ci sur une partie cylindrique 20 de section circulaire en bout du premier vilebrequin 5 de manière que la roue 11 puisse tourner autour du vilebrequin 5, lorsque la rupture de la cheville 13 est réalisée. Ce qui précède concerne indifféremment la première, deuxième, ou troisième liaison en rotation.

Le moteur 1 disposera de tout moyen connu approprié destiné à réduire les frottements d'une roue d'entraînement sur le vilebrequin associé en cas de rupture de la liaison par obstacle, par exemple un montage de la roue sur le vilebrequin par l'intermédiaire d'un ou plusieurs roulements (non représentés) aptes à permettre additionnellement un déplacement éventuel en translation de la roue d'entraînement sur le vilebrequin, ou par l'intermédiaire d'une bague ou palier 22 (non représenté). Le matériau du palier pourra être choisi de manière à résister à la pression due aux efforts transmis et pour sa capacité à diminuer les frottements, par exemple du bronze.

L'extrémité de la partie cylindrique du vilebrequin sera muni de tout moyen nécessaire à la retenue de la roue d'entraînement sur le vilebrequin en cas de rupture de la liaison par obstacle, par exemple une bague ou anneau élastique 24 comme représenté sur la figure 3.

Toutes les roues d'entraînement et la roue entraînée 12 seront avantageusement enfermées dans un carter 21 étanche et lubrifié, comme représenté sur la figure 2, afin d'assurer une lubrification des liaisons en rotation entre les vilebrequins et l'arbre de sortie, lorsque ces liaisons nécessitent une telle lubrification, comme par exemple des liaisons par engrenage métallique. Cette lubrification pourra avantageusement être réalisé par barbotage ou analogue. La lubrification des liaisons en rotation peut avantageusement être utilisée afin de lubrifier si nécessaire la rotation de la roue d'entraînement sur le vilebrequin en cas de rupture de la liaison par obstacle. Il est à noter que le carter 21 a été retiré sur la figure 1 afin de montrer les liaisons en rotation.

Les liaisons en rotation entre les vilebrequins et l'arbre de sortie peuvent, de manière alternative et en fonction de l'utilisation du moteur, être réalisées par l'intermédiaire de chaînes ou de courroies par exemple.

## Revendications

1. Moteur à combustion interne comportant au moins un premier (5) vilebrequin lié à un arbre de sortie (8) dudit moteur au moyen d'une première liaison en rotation, un deuxième (6) vilebrequin lié au dit arbre de sortie du moteur au moyen d'une deuxième liaison en rotation, ***caractérisé en ce que*** ladite première liaison en rotation est réversible et comprend une première (11) roue d'entraînement liée de manière complète en rotation au dit premier vilebrequin par l'intermédiaire d'une première liaison par obstacle (13) apte à transmettre un effort moteur issu dudit premier vilebrequin vers ledit arbre de sortie et capable de se rompre, lors d'un dysfonctionnement entraînant une immobilisation dudit premier vilebrequin, sous un effort inférieur ou égal à l'effort nécessaire à l'immobilisation dudit premier vilebrequin, et **en ce que** ladite deuxième liaison en rotation est réversible et comprend une deuxième (25) roue d'entraînement liée de manière complète en rotation au dit deuxième vilebrequin par l'intermédiaire d'une deuxième liaison par obstacle apte à transmettre un effort moteur issu dudit deuxième vilebrequin vers ledit arbre de sortie et capable de se rompre, lors d'un dysfonctionnement entraînant une immobilisation dudit deuxième vilebrequin, sous un effort inférieur ou égal à l'effort nécessaire à l'immobilisation dudit deuxième vilebrequin.

2. Moteur suivant la revendication 1, ***caractérisé en ce qu***'il comprend au moins un troisième (7) vilebrequin, une troisième liaison en rotation, une troisième (26) roue d'entraînement, une troisième liaison par obstacle.

3. Moteur suivant la revendication 1 ou *2,* ***caractérisé en ce que*** lesdites première et deuxième liaisons en rotation, au moins, sont des liaisons par engrenage.

4. Moteur suivant l'une des revendications 1 à 3, ***caractérisé en ce qu***'au moins ladite première liaison par obstacle comprend une première clavette, cheville (13), ou analogue, de cisaillement, ladite deuxième liaison par obstacle comprend une deuxième clavette, cheville, ou analogue, de cisaillement.

5. Moteur suivant la revendication 4, ***caractérisé en ce qu***'au moins ladite première liaison par obstacle comprend additionnellement une première butée (14) d'entraînement apte à transmettre ledit effort moteur issu dudit premier (5) vilebrequin vers ledit arbre de sortie (8), ladite deuxième liaison par obstacle comprend additionnellement une deuxième butée d'entraînement apte à transmettre ledit effort moteur issu dudit deuxième vilebrequin vers ledit arbre de sortie.

6. Moteur suivant la revendication 5, ***caractérisé en ce que*** lesdites première (14) et deuxième au moins butées d'entraînement, comprennent respectivement au moins une dent asymétrique (15) maintenue en prise dans un logement en creux (16) de forme complémentaire, au moyen de ladite clavette, cheville (13), ou analogue, de cisaillement.

7. Moteur suivant la revendication 6, ***caractérisé en ce que*** ladite dent asymétrique (15) comprend une première (17) face apte à transmettre ledit effort moteur et une deuxième (18) face opposée à la première, permettant d'éviter une mise en prise de ladite dent asymétrique dans ledit logement en creux (16) en cas de rupture de ladite clavette, cheville (13), ou analogue, de cisaillement.

8. Moteur suivant la revendication 6 ou 7, ***caractérisé en ce qu***'au moins ladite première butée (14) d'entraînement comprend une pluralité de dents (15) formant une première couronne s'étendant dans un premier plan perpendiculaire à un axe longitudinal dudit premier (5) vilebrequin, ladite deuxième butée d'entraînement comprend une pluralité de dents formant une deuxième couronne s'étendant dans un deuxième plan perpendiculaire à un axe longitudinal dudit deuxième vilebrequin.

9. Moteur suivant l'une des revendications 1 à 8, ***caractérisé en ce que*** lesdites première (11) et deuxième (25) roues d'entraînement au moins, sont en prise sur une quatrième (12) roue entraînée liée de manière complète en rotation au dit arbre de sortie (8).

10. Moteur suivant la revendication 9, ***caractérisé en ce que*** lesdites première (11) et deuxième (25) roues d'entraînement au moins, et ladite quatrième (12) roue entraînée sont sensiblement situées dans un même plan.

## Patentansprüche

1. Verbrennungsmotor, der zumindest eine erste (5) Kurbelwelle, die mit einer Antriebswelle (8) des Motors mittels einer ersten drehenden Verbindung verbunden ist, sowie eine zweite (6) Kurbelwelle umfasst, die mit der Antriebswelle des Motors mittels einer zweiten drehenden Verbindung verbunden ist,
**dadurch gekennzeichnet, dass** die erste drehende Verbindung umkehrbar ist und ein erstes (11) Antriebsrad aufweist, welches vollständig drehbar mit der ersten Kurbelwelle über eine erste Hindernisverbindung (13) verbunden ist, die in der Lage ist, eine von der ersten Kurbelwelle abgegebene Antriebskraft auf die Antriebswelle zu übertragen, und die bei einer Fehlfunktion, welche eine Blockade der erste Kurbelwelle zur Folge hat, geeignet ist, unter einer Kraft, die geringer oder gleich der zur Blockade der ersten Kurbelwelle notwendigen Kraft ist, zu brechen,
und dass die zweite drehende Verbindung umkehrbar ist und ein zweites (25) Antriebsrad aufweist, welches vollständig drehbar mit der zweiten Kurbelwelle über eine zweite Hindernisverbindung verbunden ist, die in der Lage ist, eine von der zweiten Kurbelwelle abgegebene Antriebskraft auf die Antriebswelle zu übertragen, und die bei einer Fehlfunktion, welche eine Blockade der zweite Kurbelwelle zur Folge hat, geeignet ist, unter einer Kraft, die geringer oder gleich der zur Blockade der zweiten Kurbelwelle notwendigen Kraft ist, zu brechen.

2. Motor gemäß Anspruch 1, **dadurch gekennzeichnet, dass** er zumindest eine dritte (7) Kurbelwelle, eine dritte drehende Verbindung, ein drittes (26) Antriebsrad sowie eine dritte Hindernisverbindung aufweist.

3. Motor gemäß Anspruch 1 oder 2, **dadurch gekennzeichnet, dass** zumindest die erste und die zweite drehende Verbindung Zahnrad-Verbindungen sind.

4. Motor gemäß einem aus den Ansprüchen 1 bis 3, **dadurch gekennzeichnet, dass** zumindest die erste Hindernisverbindung einen ersten Abscherkeil, Abscherstift (13) oder dergleichen aufweist, und dass die zweite Hindernisverbindung einen zweiten Abscherkeil, Abscherstift oder dergleichen aufweist.

5. Motor gemäß Anspruch 4, **dadurch gekennzeichnet, dass** zumindest die erste Hindernisverbindung zusätzlich ein erstes Antriebslager (14) aufweist, welches geeignet ist, die von der ersten (5) Kurbelwelle abgegebene Antriebskraft auf die Antriebswelle (8) zu übertragen, und dass die zweite Hindernisverbindung zusätzlich ein zweites Antriebslager aufweist, welches geeignet ist, die von der zweiten Kurbelwelle abgegebene Antriebskraft auf die Antriebswelle zu übertragen.

6. Motor gemäß Anspruch 5, **dadurch gekennzeichnet, dass** mindestens erstes (14) und zweites Antriebslager jeweils zumindest einen asymmetrischen Zahn (15) aufweist, der durch den Abscherkeil, Abscherstift (13) oder dergleichen in einem Hohlraum (16) von komplementärer Form im Eingriff gehalten wird.

7. Motor gemäß Anspruch 6, **dadurch gekennzeichnet, dass** der asymmetrische Zahn (15) eine erste (17) Fläche aufweist, die zur Übertragung der Antriebskraft geeignet ist, sowie eine der ersten Fläche gegenüberliegende zweite (18) Fläche, die es im Falle eines Bruchs des Abscherkeils, Abscherstifts (13) oder dergleichen ermöglicht, ein Eingreifen des asymmetrischen Zahns in den Hohlraum (16) zu verhindern.

8. Motor gemäß Anspruch 6 oder 7, **dadurch gekennzeichnet, dass** zumindest das erste Antriebslager (14) eine Vielzahl an Zähnen (15) aufweist, die einen ersten Zahnkranz bilden, der sich in einer ersten Ebene senkrecht zur Längsachse der ersten (5) Kurbelwelle erstreckt, und dass das zweite Antriebslager eine Vielzahl an Zähnen umfasst, die einen zweiten Zahnkranz bilden, der sich in einer zweiten Ebene senkrecht zur Längsachse der zweiten Kurbelwelle erstreckt.

9. Motor gemäß einem aus den Ansprüchen 1 bis 8, **dadurch gekennzeichnet, dass** mindestens erstes (11) und zweites (25) Antriebsrad in ein viertes (12) angetriebenes Rad eingreifen, welches vollständig drehend mit der Antriebswelle (8) verbunden ist.

10. Motor gemäß Anspruch 9, **dadurch gekennzeichnet, dass** mindestens erstes (11) und zweites (25) Antriebsrad sowie das vierte (12) angetriebene Rad ungefähr in derselben Ebene liegen.

## Claims

1. Internal combustion engine, comprising at least a first crankshaft (5) linked to an output shaft (8) of said engine by means of a first rotational linkage, and a second crankshaft (6) linked to said output shaft of the engine by means of a second rotational linkage, **characterised in that** said first rotational linkage is reversible and comprises a first driving wheel (11) linked fully rotationally to said first crankshaft through the intermediary of a first obstacle link (13), which is able to transmit an engine force from said first crankshaft to said output shaft and is capable of breaking when there is a malfunction leading to immobilisation of said first crankshaft, under a force less than or equal to the force necessary for immobilising said first crankshaft, and **in that** said second rotational linkage is reversible and comprises a second driving wheel (25) linked fully rotationally to said second crankshaft through the intermediary of a second obstacle link, which is able to transmit an engine force from said second crankshaft to said output shaft and is capable of breaking when there is a malfunction leading to immobilisation of said second crankshaft, under a force less than or equal to the force necessary for immobilising said second crankshaft.

2. Engine according to claim 1, **characterised in that** it comprises at least a third crankshaft (7), a third rotational linkage, a third driving wheel (26), and a third obstacle link.

3. , Engine according to claim 1 or 2, **characterised in that** said first and second rotational linkages, at least, are gear linkages.

4. Engine according to one of claims 1 to 3, **characterised in that** at least said first obstacle link comprises a first shearing cotter-pin, peg (13) or the like, and said second obstacle link comprises a second shearing cotter-pin, peg or the like.

5. Engine according to claim 4, **characterised in that** at least said first obstacle link additionally comprises a first driving abutment (14) which is able to transmit said engine force from said first crankshaft (5) to said output shaft (8), and said second obstacle link additionally comprises a second driving abutment which is able to transmit said engine force from said second crankshaft to said output shaft.

6. Engine according to claim 5, **characterised in that** said first (14) and second driving abutments, at least, respectively comprise at least one asymmetrical tooth (15), which is kept in engagement in a recess (16) of complementary shape by means of said shearing cotter-pin, peg (13) or the like.

7. Engine according to claim 6, **characterised in that** said asymmetrical tooth (15) comprises a first face (17), which is able to transmit said engine force, and a second face (18), opposed to the first, permitting an engagement of said asymmetrical tooth in said recess (16) to be avoided in the event of said shearing cotter-pin, peg (13) or the like breaking.

8. Engine according to claim 6 or 7, **characterised in that** at least said first driving abutment (14) comprises a plurality of teeth (15), which form a first crown extending in a first plane perpendicular to a longitudinal axis of said first crankshaft (5), and said second driving abutment comprises a plurality of teeth, which form a second crown extending in a second plane perpendicular to a longitudinal axis of said second crankshaft.

9. Engine according to one of claims 1 to 8, **characterised in that** said first (11) and second (25) driving wheels, at least, are in engagement with a fourth driven wheel (12) which is fully rotationally linked to said output shaft (8).

10. Engine according to claim 9, **characterised in that** said first (11) and second (25) driving wheels, at least, and said fourth driven wheel (12) are situated substantially in one and the same plane.
